# EUROPÄISCHE PATENTSCHRIFT

(11) **EP 0 134 888 B1**
(45) Veröffentlichungstag und Bekanntmachung des Hinweises auf die Patenterteilung: **24.09.1986**
(21) Anmeldenummer: 84104746.7
(22) Anmeldetag: 27.04.1984
(51) Int. Cl.: D01H 7/885

(54) **Offenend-Rotorspinnvorrichtung**
Open-end spinning device with a spinning rotor
Dispositif de filature avec rotor à fibres libérées

(30) Priorität: 22.07.1983 DE 3326405
(43) Veröffentlichungstag der Anmeldung: 27.03.1985
(73) Patentinhaber: Schubert & Salzer Maschinenfabrik Aktiengesellschaft, 85055 Ingolstadt (DE)
(72) Erfinder: Müller-Storz, Hans Friedrich, Dr.-Ing., D-8074 Gaimersheim (DE); Bock, Erich, Dipl.-Ing., D-8071 Wettstetten (DE)
(74) Vertreter: Canzler, Rolf, Dipl.-Ing.

## Beschreibung

Die Erfindung betrifft eine Offenend-Rotorspinnvorrichtung mit einem im Betrieb in einem unter Unterdruck stehenden Rotorgehäuse umlaufenden Spinnrotor, dessen angetriebener Schaft mittels Lagerelementen in einem Gehäuse drehbar gelagert ist, das seinerseits in einer maschinenseitigen Halterung eingesetzt ist.

Bei Offenend-Rotorspinnmaschinen ist es aus technologischen Gründen erforderlich, die Spinnrotoren gegen solche anderer Größe und Form auszuwechseln. Das Auswechseln bereitet bei Vorrichtungen, bei denen der den Spinnrotor tragende Rotorschaft indirekt im Keilspalt von Stützrollen gelagert ist, keine Schwierigkeiten, da der Rotorschaft mit dem Spinnrotor problemlos nach vorn zur Bedienungsseite der Maschine hin aus der Stützrollenlagerung herausgezogen und ein Rotorschaft mit einem anderen Spinnrotor hineingeschoben werden kann. Dies ist bei einer direkten Lagerung des Rotorschaftes jedoch nicht ohne weiteres möglich. Auf dem Rotorschaft sitzen die Wälzlager normalerweise fest aufgepreßt, und die Lager sind ihrerseits in Lagergehäuse eingepreßt, so daß nur mit Werkzeugen und größerem Kraftaufwand ein Auswechseln des Rotors möglich ist, wobei eine Beschädigung des Lagers kaum zu vermeiden ist.

Es ist nun eine im Oberbegriff des Anspruches 1 berücksichtigte Vorrichtung bekannt, bei der der Spinnrotor mit dem die Lagerelemente des Rotorschaftes aufnehmenden Gehäuse in eine Bohrung einer Aufnahmewandung eingeschoben und mit federbelasteten Kugeln, die mit Ausnehmungen im Gehäuse korrespondieren, in seiner Lage ausgerichtet und fixiert wird (DE-PS 2.517.973). Diese Anordnung ermöglicht das Auswechseln des Spinnrotors zusammen mit dem die Lagerelemente aufnehmenden Gehäuse. Nachteilig ist dabei jedoch, daß beim Herausziehen des Gehäuses aus der Bohrung nach vorn zur Bedienungsseite hin und beim Einschieben eines Gehäuses mit einem anderen Spinnrotor die Lager über den Rotorschaft durch Zug- oder Druckkräfte belastet werden. Ein häufiges Auswechseln wirkt sich daher ungünstig auf die Lebensdauer der Lager aus.

Aufgabe der vorliegenden Erfindung ist es, bei einer Offenend-Rotorspinnvorrichtung gemäß dem Oberbegriff des Anspruches 1, das Auswechseln des Spinnrotors mit den die Lagerelemente für den Rotorschaft aufnehmenden Gehäuse ohne Belastung der Lager zu ermöglichen.

Die Aufgabe wird erfindungsgemäß dadurch gelöst, daß das die Lagerelemente aufnehmende Gehäuse einen ringförmigen Flansch aufweist, der sich entlang der Rückseite des Spinnrotors erstreckt und den Spinnrotor wenigstens an seinem größten Durchmesser überragt.

Damit ist es nun möglich, beim Rotorwechsel das Lageraggregat am ringförmigen Flansch zu fassen und es von der Bedienungsseite her ohne jede Krafteinwirkung auf die Lager in die maschinenseitige Halterung hineinzuschieben und aus ihr herauszuziehen. Gleichzeitig dient der Flansch aber auch als zusätzlicher Kühlkörper für die Lager, deren Betriebswärme über das die Lagerelemente aufnehmende Gehäuse und den Flansch abgeführt wird.

Dadurch daß der Flansch der Form des Spinnrotors angepaßt ist und den Spinnrotor bis zum Bereich seines größten Durchmessers in einem geringen Abstand umgibt, werden den Energieverbrauch der Vorrichtung beeinflussende Luftverwirbelungen in dem vom Flansch abgedeckten Bereich vermieden, so daß sich der Energieverbrauch vermindert. Eine weitere Energieersparnis und Herabsetzung des Geräuschpegels ergibt sich dadurch, daß auf den Flansch ein Ring lösbar aufgesetzt ist, der zusammen mit dem Flansch ein stirnseitig offenes Gehäuse bildet, das die Außenkontur des Spinnrotors in geringem Abstand umschließt. Eine schnelle Montage und Demontage des Ringes wird dadurch ermöglicht, daß der Ring durch einen Bajonettverschluß mit dem Flansch verbunden ist. Dadurch, daß der Flansch lösbar auf dem die Lagerelemente aufnehmenden Gehäuse befestigt ist, ist er gegen andere Flanschformen austauschbar. Zweckmäßig ist über den Flansch das die Lagerelemente aufnehmende Gehäuse axial fixiert. Die axiale Fixierung erfolgt vorzugsweise durch einen Kugel-Schnappverschluß, der gleichzeitig den Flansch und das die Lagerelemente aufnehmende Gehäuse radial elastisch fixiert und gewährleistet, daß die Dämpfungswirkung einer elastischen Abstützung des die Lagerelemente aufnehmenden Gehäuses in der maschinenseitigen Halterung erhalten bleibt. Vorzugsweise erfolgt die elastische Abstützung mittels 0-Ringen, die das die Lagerelemente aufnehmende Gehäuse an seinem Umfang trägt.

Ein Ausführungsbeispiel der Erfindung wird nachstehend anhand der Zeichnungen beschrieben. Es zeigt

Figur 1 einen in einem Lagergehäuse gelagerten Rotorschaft mit einem Spinnrotor, der von einem zu einem Gehäuse ergänzten und auf dem Lagergehäuse angeordneten Flansch umgeben ist, teilweise im Längsschnitt;

Figur 2 das an einer Spinnstelle in eine ortsfeste Halterung eingebaute Aggregat aus Figur 1 im Längsschnitt.

Figur 1 zeigt einen Spinnrotor 1 mit einer Fasersammelrinne 10, der auf das freie Ende eines Rotorschaftes 2 drehfest aufgesetzt ist. Der Rotorschaft 2 ist in Kugellagern 20 gelagert, die sich in einem hülsenförmigen Gehäuse befinden. Dieses, die Lagerelemente aufnehmende Gehäuse wird im folgenden als Lagergehäuse 3 bezeichnet. Die Kugeln der in Nähe der beiden Enden des Lagergehäuses 3 angeordneten Kugellager 20 laufen in Führungsrillen 22, die in den Rotorschaft 2 eingearbeitet sind. Der Außenring der Kugellager ist mit 20' bezeichnet.

Der Rotorschaft 2 wird an seinem dem Spinnrotor 1 abgewandten freien Ende in beliebiger Weise angetrieben. Bevorzugt wird ein elektrischer Einzelantrieb, beispielsweise durch einen Asynchronmotor, dessen Rotor 4 unter Zwischenschaltung einer Stahlbuchse 21 auf dem freien Schaftende befestigt ist. Der Stator 41 des Elektromotors ist in ein Motorgehäuse 5 eingesetzt, das mit Kühlrippen versehen ist (Figur 2). Auf den Mantel des Lagergehäuses 3 sind in Nähe der beiden Kugellager 20 0-Ringe 30 aufgezogen, die in Ringnuten 31 fixiert sind. Anstelle von 0-Ringen können auch andere elastische Dämpfungsmittel, beispielsweise Gummi-Metallfedern, verwendet werden. Labyrinthe 32 und 33 an den beiden äußeren Enden des Lagergehäuses 3 dichten das Lager.

Auf dem dem Spinnrotor 1 zugewandten Ende des Lagergehäuses 3 ist ein ringförmiger Flansch 60 angeordnet, der sich entlang der Rückseite des Spinnrotors erstreckt und den Spinnrotor wenigstens an seinem größten Durchmesser überragt.In der gezeigten und bevorzugten Ausführung ist der Flansch 60 auf seiner Innenseite der Form der Rückseite des Spinnrotors 1 angepaßt und umgibt den Spinnrotor 1 bis zum Bereich seines größten Durchmessers in einem geringen Abstand. Der ebenso wie das Lagergehäuse 3 aus einem gut wärmeleitenden Material bestehende Flansch 60 ist zweckmänig lösbar mit dem Lagergehäuse 3 verbunden, so daß er austauschbar ist und Spinnrotoren anderer Form angepaßt werden kann. Der Flansch 60 kann aber auch integrierter Bestandteil des Lagergehäuses 3 sein.

Durch die Anordnung des ringförmigen Flansches 60 auf dem Lagergehäuse 3 erhält man einen Handgriff, der es ermöglicht, das Lagergehäuse 3 mit dem in ihm gelagerten, den Spinnrotor 1 tragenden Rotorschaft 2 von der Bedienungsseite der Maschine aus ohne Belastung der Lager in eine maschinenseitige Halterung einzuschieben und aus ihr herauszuziehen, wenn es gegen ein Lagergehäuse mit einem Spinnrotor anderer Größe und/oder Form ausgetauscht werden soll. Außerdem ist der flansch 60 im laufenden Betrieb aber auch ein zusätzlicher Kühlkörper für das Lagersystem und verhindert weitgehend Luftverwirbelungen auf der Rückseite des Spinnrotors, was sich günstig auf den Energieverbrauch der Vorrichtung auswirkt. Um einen noch größeren Kühlkörper zu erhalten und den Energieverbrauch weiter zu reduzieren sowie den Geräuschpegel herabzusetzen, ist auf dem Flansch 60 ein Ring 61 lösbar befestigt, so daß der Spinnrotor 1 in einem stirnseitig offenen Gehäuse eingeschlossen ist. Das aus dem Flansch 60 und dem Ring 61 gebildete, insgesamt mit 6 bezeichnete Gehäuse hat eine der Außenkontur des Spinnrotors 1 angepaßte Innenkontur und umgibt den Spinnrotor 1 in vorbestimmtem, geringem Abstand. Der Ring 61 besteht ebenfalls aus einem gut wärmeleitenden Material und ist im Bereich des größten Durchmessers des Spinnrotors 1 durch einen Bajonettverschluß mit dem Flansch 60 verbunden.

Das Motorgehäuse 5 ist in eine Bohrung in der Rückwand des Spinnkammergehäuses 7 paßgenau eingesetzt und besitzt seinerseits eine Bohrung 51 (Figur 2).

Das in Figur 1 dargestellte Lageraggregat wird am ringförmigen Flansch 60 oder dem Ring 61 ergriffen und in die Bohrung 51 eingeschoben, bis die federbelastete Kugel eines an der Rückwand des Spinnkammergehäuses 7 angeflanschten Kugel-Schnappverschlusses 8 in den ringförmigen, auf dem Lagergehäuse 3 sitzenden Ansatz des Flansches 60 einrastet. Das Lagergehäuse 3, das die Lagerelemente für den Rotorschaft 2 aufnimmt, ist damit über den Flansch 60 axial fixiert. Zur sicheren Fixierung sind zwei einander gegenüberliegende Kugel-Schnappverschlüsse 8 vorgesehen. Da der Durchmesser des auf dem Rotorschaft 2 befestigten Rotors 4 des Elektromotors kleiner als der Durchmesser des Lagergehäuses 3 ist, wird das Einschieben des Lagergehäuses 3 in seine Halterung durch den Rotor 4 nicht behindert. Der Festlegung des Flansches 60 und des Lagergehäuses 3 durch einen Kugel-Schnappverschluß wird gegenüber anderen möglichen Verschlüssen der Vorzug gegeben, da mit diesem Verschluß neben der axialen Fixierung gleichzeitig eine radial elastische Fixierung des Flansches 60 und des die Lagerelemente aufnehmenden Gehäuses 3 erfolgt. Dadurch bleiben die Dämpfungseigenschaften der auf dem Umfang des Lagergehäuses 3 angeordneten 0-Ringe 30. die für eine Zentrierung des Lagergehäuses 3 in der Bohrung 51 sorgen, erhalten und die freie Beweglichkeit des Lagergehäuses 3 in der Bohrung 51 wird nicht behindert.

Mit dieser Anordnung ist sichergestellt, daß im laufenden Betrieb, in dem das Spinnkammergehäuse 7 in bekannter Weise durch einen nicht gezeigten, einen Faserzuführkanal und einen Garnabzugskanal enthaltenden Deckel verschlossen ist und unter Unterdruck steht, keine Relativbewegung zwischen dem Spinnrotor 1 und dem aus dem Flansch 60 und dem Ring 61 gebildeten Gehäuse 6 stattfindet. Das auf dem elastisch gelagerten Lagergehäuse 3 angeordnete, den Spinnrotor 1 umschließende Gehäuse 6 schwingt mit dem Spinnrotor 1 mit. Das Gehäuse 6 kann daher zum Spinnrotor 1 einen nur geringen, genau definierten radialen Abstand haben, ohne daß die Gefahr von Beschädigungen besteht. Außerdem wird vermieden, daß aufgrund einer außermittigen Anordnung des Spinnrotors 1 zum Gehäuse 6 am laufenden Spinnrotor 1 eine zu große Pumpwirkung auftritt, die zu einem Anstieg der Luftreibungsverluste führt. Die genau definierte formmäßige Anpassung des Spinnrotors 1 an das Gehäuse 6 ermöglicht damit eine Einsparung von Antriebsenergie, die bei höchsten Drehzahlen des Spinnrotors 1, beispielsweise 100.000 m -¹ und höher, erheblich ist.

Die im Berieb entstehene Lagerwärme wird über das Motorgehäuse 5, von dem das mittels O-Ringen gelagerte Lagergehäuse 3 nur durch einen minimalen Luftspalt getrennt ist, und zusätzlich über den auf dem Lagergehäuse 3 angeordneten Flansch 60 bzw. das Gehäuse 6 abgeführt. Damit ist eine auch für hohe Betriebsdrehzahlen ausreichende Kühlung der Vorrichttung sichergestellt.

Die Erfindung ist nicht auf Vorrichtungen beschränkt, bei denen der Rotorschaft in Kugellagern gelagert ist. Sie kann mit Vorteil auch bei anderen Lagerungsarten Verwendung finden.

## Patentansprüche

1. Offenend-Rotorspinnvorrichtung mit einem im Betrieb in einem unter Unterdruck stehenden Rotorgehäuse umlaufenden Spinnrotor, dessen angetriebener Rotorschaft mittels Lagerelementen in einem Gehäuse drehbar gelagert ist, das seinerseits in eine maschinenseitige Halterung eingesetzt ist, dadurch gekennzeichnet, daß das die Lagerelemente aufnehmende Gehäuse (3) einen ringförmigen Flansch (60) aufweist, der sich entlang der Rückseite des Spinnrotors erstreckt und den Spinnrotor (I) wenigstens an seinem größten Durchmesser überragt.

2. Vorrichtung nach Anspruch 1, dadurch gekennzeichnet, daß der Flansch (60) der Form des Spinnrotors (1) angepaßt ist und den Spinnrotor (1) bis zum Bereich seines größten Durchmessers in einem geringen Abstand umgibt.

3. Vorrichtung nach Anspruch 1 oder 2, dadurch gekennzeichnet, daß auf den Flansch (60) ein Ring (61) lösbar aufgesetzt ist, der zusammen mit dem Flansch (60) ein stirnseitig offenes Gehäuse (6) bildet, das die Außenkontur des Spinnrotors (1) in geringem Abstand umschließt.

4. Vorrichtung nach Anspruch 3, dadurch gekennzeichnet, daß der Ring (61) durch einen Bajonettverschluß mit dem Flansch (60) verbunden ist.

5. Vorrichtung nach einem der Ansprüche I bis 4, dadurch gekennzeichnet, daß der Flansch (60) lösbar auf dem die Lagerelemente aufnehmenden Gehäuse (3) befestigt ist.

6. Vorrichtung nach einem der Ansprüche 1 bis 5, dadurch gekennzeichnet, daß über den Flansch (60) das die Lagerelemente aufnehmende Gehäuse (3) axial fixiert ist.

7. Vorrichtung nach Anspruch 6, dadurch gekennzeichnet, daß die axiale Fixierung durch einen Kugel-Schnappverschluß (8) erfolgt, der gleichzeitig den Flansch (60) und das die Lagerelemente aufnehmende Gehäuse (3) radial elastisch fixiert.

8. Vorrichtung nach einem der Ansprüche 1 bis 7, dadurch gekennzeichnet, daß das die Lagerelemente aufnehmende Gehäuse (3) an seinem Umfang O-Ringe (30) trägt.

## Claims

1. An open-end rotor spinning device having a spinning rotor which in operation rotates in a rotor casing held under negative pressure, the driven rotor shaft of the spinning rotor being mounted by means of bearing members for rotation in a casing which is inserted into a mounting on the machine, characterized in that the casing (3) receiving the bearing members has an annular flange (60) which extends along the rear side of the spinning rotor and projects at least over the greatest diameter of the spinning rotor (1).

2. A device according to claim 1, characterized in that the flange (60) is contoured to follow the shape of the spinning rotor (1) and surrounds the spinning rotor (1) up to the region of its greatest diameter with minimal clearance.

3. A device according to claim 1 or 2, characterized in that a ring (61) is detachably mounted on the flange (60) and together with the flange (60) forms a casing (6) which is open at the front and surrounds the outer contour of the spinning rotor (1) with minimal clearance.

4. A device according to claim 3, characterized in that the ring (61) is connected to the flange (60) by a bayonet fastening.

5. A device according to any of claims 1 to 4, characterized in that the flange (60) is fastened detachably on the casing (3) receiving the bearing members.

6. A device according to any of claims 1 to 5, characterized in that the casing (3) receiving the bearing members is fixed axially by means of the flange (60).

7. A device according to claim 6, characterized in that the axial fixing is ensured by a ball snap fastener (8) by which a radially resilient fastening of the flange (60) and the casing (3) receiving the bearing members is achieved at the same time.

8. A device according to any of claims 1 to 7, characterized in that 0-rings (30) are mounted on the periphery of the casing (3) receiving the bearing members.

## Revendications

1. Dispositif avec rotor de filature à fibres libérées, comportant un rotor de filature tournant en service dans un boîtier de rotor se trouvant sous dépression, rotor dont l'arbre mené est monté à l'aide d'éléments de palier de façon à pouvoir tourner dans un boîtier qui est inséré pour sa part dans une fixation sur la machine, dispositif caractérisé en ce que le boîtier (3) logeant les éléments de palier présente un rebord (60) annulaire qui s'etend le long du côté arrière du rotor de filature et dépasse en hauteur ce rotor (1) de filature au moins à son plus grand diamètre.

2. Dispositif selon la revendication 1, caractérisé en ce que le rebord (60) correspond à la forme du rotor (1) de filature et entoure à une faible distance ce rotor (1) de filature jusqu'à la zone de son plus grand diamètre.

3. Dispositif selon la revendication 1 ou 2, caractérisé en ce que, sur le rebord (60) est montée de manière amovible une bague (61), qui forme avec le rebord (60) un boîtier (6) ouvert vers l'avant et qui entoure à une faible distance le contour externe du rotor (1) de filature.

4. Dispositif selon la revendication 3, caractérisé en ce que la bague (61) est reliée par une fixation a baïonnette au rebord (60).

5. Dispositif selon l'une des revendications 1 à 4, caractérisé en ce que le rebord (60) est fixé de manière amovible sur le boîtier (3) logeant les éléments de palier.

6. Dispositif selon l'une des revendications 1 à 5, caractérisé en ce que le boîtier (3) logeant des élémemts de palier est axialement fixé par l'intermédiaire du rebord (60).

7. Dispositif selon la revendication 6, caractérisé en ce que la fixation axiale est obtenue par un dispositif (8) de fermeture à enclenchement brusque d'une bille et qui fixe en même temps, de manière élastique et radialememt, le rebord (60) et le boîtier (3) logeant les éléments de palier.

8. Dispositif selon l'une des revendications 1 à 7, caractérisé en ce que le boîtier (3) logeant les éléments de palier porte à sa périphérie des bagues toriques (30).
